# EUROPÄISCHE PATENTSCHRIFT

(11) **EP 1 097 246 B1**
(45) Veröffentlichungstag und Bekanntmachung des Hinweises auf die Patenterteilung: **26.03.2003**
(21) Anmeldenummer: 99929165.1
(22) Anmeldetag: 10.06.1999
(51) Int. Cl.: C21C 5/46, B22D 41/46, B22D 2/00

(54) **VERFAHREN UND VORRICHTUNG ZUM ABDICHTEN EINER ABSTICHÖFFNUNG IN METALLURGISCHEN GEFÄSSEN**
METHOD AND DEVICE FOR SEALING A TAP HOLE IN METALLURGICAL CONTAINERS
PROCEDE ET DISPOSITIF POUR RENDRE ETANCHE UNE OUVERTURE DE COULEE DANS DES RECIPIENTS METALLURGIQUES

(30) Priorität: 12.06.1998 DE 19826085
(43) Veröffentlichungstag der Anmeldung: 09.05.2001
(73) Patentinhaber: SMS SCHLOEMANN-SIEMAG AKTIENGESELLSCHAFT, 40237 Düsseldorf (DE)
(72) Erfinder: PLESCHIUTSCHNIGG, Fritz-Peter, D-47269 Duisburg (DE); WU, Wei-Ping, 40699 Erkrath (DE)
(74) Vertreter: Valentin, Ekkehard, Dipl.-Ing.
(86) Internationale Anmeldenummer: EP9903993
(87) Internationale Veröffentlichungsnummer: WO99066082

(56) Entgegenhaltungen:
- EP-A- 0 315 311
- WO-A-97/18050
- FR-A- 2 472 959
- NZ-A- 280 990
- US-A- 4 173 299
- US-A- 4 715 585
- PATENT ABSTRACTS OF JAPAN vol. 007, no. 108 (C-165), 11. Mai 1983 (1983-05-11) & JP 58 031018 A (NITSUSHIN SEIKOU KK;OTHERS: 01), 23. Februar 1983 (1983-02-23)
- PATENT ABSTRACTS OF JAPAN vol. 007, no. 108 (C-165), 11. Mai 1983 (1983-05-11) & JP 58 031019 A (NITSUSHIN SEIKOU KK;OTHERS: 01), 23. Februar 1983 (1983-02-23)

## Beschreibung

Die Erfindung betrifft ein Verfahren und eine Vorrichtung zum Abdichten einer Abstichöffnung in metallurgischen Gefäßen.

In jüngster Zeit besteht die Tendenz, Stähle mit hohem Reinheitsgrad, sogenannten "Clean Steel" herzustellen, um somit den steigenden Anforderungen nach besseren Stahleigenschaften gerecht zu werden. Die Abtrennung von Schmelze und Schlacke im Elektroofen bzw. Konverter mit nachfolgender Sekundärmetallurgie ist ein wesentlicher Einflußfaktor hinsichtlich des Reinheitsgrades.

Aus dem Stand der Technik sind einige Abstichsysteme bekannt. In einem konventionellen Elektrolichtbogenofen erfolgt der Abstich beispielsweise durch seitliches Verkippen des Ofengefäßes. Der Ofen wird für den Abstich zur Abstichseite gekippt, nach Erreichen des gewünschten Abstichgewichtes wird der Ausfluß der Schmelze durch ein schnell durchgeführtes Zurückkippen beendet. Hierbei ist es nicht vermeidbar, daß Schlacke teilweise mit dem Schmelzestrahl aus dem Abstichloch ausläuft.

Nach erfolgtem Abstich und der Rückkippbewegung wird die Abstichöffnung für eine erneute Charge vorbereitet, indem die Öffnung mit einer Schließplatte verschlossen und Sand in diese Öffnung eingefüllt wird. Der Sandeinfüllvorgang wird entweder manuell oder durch ein maschinelles Fördersystem durchgeführt. Ein optimales Füllen der Öffnung mit Sand ist beim manuellen Füllvorgang nicht möglich. Zudem kann dieser Schritt, falls Reinigungsarbeiten durchzuführen sind, zeitraubend und arbeitsintensiv sein.

Des weiteren ist ein schlackenarmes Abstichsystem bei einem Konverter mittels eines Schwimmers oder Schlackenstoppers bekannt. Hierbei wird ein Schwimmer, dessen spezifisches Gewicht zwischen dem der Stahlschmelze und dem der Schlakke liegt, in das Schmelzbad über dem aufgrund des Ausfließens bedingten Wirbel eingebracht. Der Schwimmer sinkt mit der ausfließenden Stahlschmelze herab und verschließt die Abstichöffnung. Als nachteilig erweist sich aber, daß ein Abdichten der Abstichöffnung allein von der absinkenden Schmelze/Schlacke-Grenzschicht abhängig ist und ansonsten nicht beeinflußbar ist. Zudem ist ein vollständig schlackenfreies Auslaufen der Schmelze mit dieser Schwimmerlösung nicht erreichbar.

Für den Abstich in Pfannen ist das sogenannte AMEPA System bekannt geworden. Dieses System wird hauptsächlich zur Kontrolle des Abstiches aus der Pfanne in den Verteiler einer Stranggießanlage eingesetzt. Es handelt sich hierbei um ein Abstichsystem nach elektromagnetischem Prinzip. Die Beendigung des Abstiches und der Trennvorgang zwischen Schmelze und Schlacke wird über einen Sensor erreicht, der am Pfannenausguß eingebaut ist. Es ist ein Schiebersystem vorhanden, das nach Feststellung, daß Schlacke mit ausläuft, die Abstichöffnung verschließt. Ein schlakkenfreies Abstechen ist mit diesem Prinzip nicht durchführbar, da der Sensor erst reagiert, wenn bereits ein Teil der Schlacke durch die Öffnung geflossen ist.

Des weiteren ist ein pneumatisches Abstichsystem Stand der Technik, das von außen das metallurgische Gefäß verschließt. Hierbei besteht aber starke Spritzgefahr.

Aus der deutschen Patentschrift DE 33 27 671 ist ebenfalls eine Einrichtung zum weitestgehend schlackenfreien Abstechen von Metallschmelzen, insbesondere von Stahlschmelzen, aus metallurgischen Gefäßen bekannt. Es geht hier primär um die Aufgabe, über einen Eintauchvorgang eines Absperrkörpers Wirbelbildungen und damit Vermischungen von Schlacke und Schmelze zu verhindern. Hierzu wird ein Absperrkörper vorgeschlagen, der mittels einer heb- und senkbaren Stange über ein Hubsystem in das metallurgische Gefäß eingefahren werden kann. Durch das Absenken des Strömungskörpers und Halten kurz über dem Gefäßboden oberhalb der Abstichöffnung wird der negative Potentialwirbel besser gebunden. Es wird beschrieben, daß die Art von Strömungskörper zur Verminderung einer Verwirbelung aber auch vollends auf die Abstichöffnung auf dem Gefäßgrund abgesenkt werden kann, um somit den Abstich zu beenden. Dabei wird aber der Strömungskörper nicht vollständig von der Abstichöffnung aufgenommen, sondern dieser sitzt auf der Öffnung auf. Bei allen genannten Abstichmethoden aus dem Stand der Technik ist allerdings nur ein schlackenarmer, kein schlackenfreier Abstich möglich. Dies bedeutet u.a., daß der Sauerstoffgehalt in der Schmelze durch die mitgerissene oxidische Schlacke erhöht wird, was eine erhöhte Desoxidation nach sich zieht. Der Sauerstoffgehalt des FeO in der Schlacke erschwert die Entschwefelung und Entgasung.

JP-A-58 031 018 beschreibt ein vom Gewicht der abgestochenen Schmelze abhängiges Steuersystem für einen von oben durch die Schmelze hindurch bis in eine Abstichöffnung bewegbaren Stopfen.

WO-A-9 718 050 beschreibt eine von unten von der Außenseite des Gefäßes her an die Abstichöffnung heranführbare Schließplatte, welche zusätzlich zu einem von oben her wirkenden Stopfen vorhanden ist.

Schließlich ist aus der EP 0 315 311 B1 ein Stopfen zum Verschließen von Abstichöffnungen in metallurgischen Gefäßen bekannt. Dieser Stopfen besteht aus einem zylindrisch geformten Behälter aus Metall, der an seinen Enden mit zwei Platten versehen ist. Hierbei sind das im Einbau zum Gefäßinnenraum zeigende Ende des Behälters und die entsprechende innere Platte mit einem Spalt beabstandet zueinander angeordnet. Der metallische Behälter nimmt feuerfestes Material, wie beispielsweise Sand, auf. Dieser Sand ist von einer Plastikfolie umgeben. Der Stopfen ist mit einem Plunger versehen, mit dem nach Plazierung des Stopfens im Loch erreicht wird, daß die äußere Platte gegen die innere Platte entlang einer Stangenführung, die die Sandmasse durchdringt, bewegt wird. Hierdurch wird die Plastikfolie zerrissen. Dieser Vorgang wird unterstützt durch eine mit Zacken versehene Randfläche des Behälters. Der Sand tritt aus dem Spalt aus und in den Zwischenraum zwischen Behälter und Abstichöffnung und schafft somit eine dichtende Verbindung. Anschließend wird der Plunger abgedreht, während der metallische Behälter im Abstichloch verbleibt.

Der vorliegenden Erfindung liegt demnach die Aufgabe zugrunde, ein Verfahren und ein Abstichsystem zu schaffen, mit dem einfach und preiswert ein schlackefreier Abstich in einem metallurgischen Gefäß durchgeführt werden kann und somit Stähle mit hohem Reinheitsgrad hergestellt werden können.

Diese Aufgabe wird erfindungsgemäß mittels der Merkmale des Verfahrensanspruchs 1 sowie der des Vorrichtungsanspruchs 7 gelöst. Vorteilhafte Ausgestaltungen der Erfindung sind in den Unteransprüchen offenbart.

Kern der Erfindung ist die Schaffung eines Abstich-Stopfensystems, mit dem die Abstichöffnung eines metallurgischen Gefäßes optimal abgedichtet werden kann. Dies wird vorrichtungsgemäß durch eine besondere Ausgestaltung des Stopfens erreicht. Verfahrensgemäß wird vorgeschlagen, den Einführzeitpunkt des Stopfens in die Abstichöffnung zu steuern, beispielsweise in Abhängigkeit vom Gewicht des abgestochenen Stahls, des Badspiegels oder über ein Schlackenerkennungssystem. Es sind vorzugsweise automatische, aber auch halbautomatische oder manuelle Steuerungen möglich. Der Einführzeitpunkt kann punktuell gesteuert werden oder beispielsweise über ein Signal, welches über eine visuelle Abtastung über einen Bildschirmanzeiger ermittelt wird.

Der erfindungsgemäße Stopfen besteht aus einer Stopfenhülle, die einen fließfähigen Stoff, aufnimmt. Diese gefüllte Stopfenhülle wird durch das flüssige Metall oder von außerhalb des metallurgischen Gefäßes in die Abstichöffnung eingebracht. Anschließend wird die Abstichöffnung beispielsweise mittels einer Schließplatte verschlossen. Die Erfindung nutzt den Umstand, daß sich das Material der Stopfenhülle hinsichtlich seiner Konsistenz undloder seiner Form durch Temperatureinfluß derart ändert, daß sich der fließfähige Stoff in der Abstichöffnung abdichtend ausbreiten kann. Bei dem Material der Stopfenhülle handelt es sich vorzugsweise um einen temperaturisolierenden Werkstoff, beispielsweise Pappe oder Holz.

Bei dem fließfähigen Stoff handelt es sich bevorzugt um Füllsand. Dieser bildet nach dem Zerfall der Hülle an der Kontaktfläche mit der Metallschmelze eine die Abstichöffnung abdichtende Sinterschicht aus. Dies bedeutet eine zusätzliche Abdichtwirkung. Da die Menge des Füllsandes in der Stopfenhülle dosiert ist und je nach Verschleiß des Abstichloches variiert werden kann, kann das Abstichloch mit einer optimalen Sandmenge abgedichtet werden. Es wird somit vermieden, daß der Sand zum Abdichten das Loch nicht vollständig ausfüllt. Somit werden Probleme beim Öffnen des Abstichloches umgangen.

Bevorzugt handelt es sich bei den Einführmitteln für die Stopfenhülle um einen Metallstab oder ein Metallrohr, die durch das Schmelzgut an die Abstichöffnung verfahrbar sind. Vorteilhafterweise besteht der Metallstab oder das Metallrohr aus Gliedern, die es erlauben, sie mit Hilfe einer bogenförmigen Führung aus der Horizontalen in die Vertikale zu bewegen.

Zum Schutz des Metallstabes oder des Rohres vor der heißen Schmelze sind diese von einem Schutzrohr umgeben. Dieses Schutzrohr besteht ebenfalls aus einem gegenüber der Metallschmelze nur kurzzeitig resistenten Material. Vorzugsweise handelt es sich bei diesem Material für die Stopfenhülle und das Schutzrohr um Pappe, die in der Metallschmelze verkokt. Es sind ebenfalls alle anderen Arten von Materialien denkbar, die aufgrund der Temperatureinwirkung der Metallschmelze ihre Konsistenz ändern, was auch das gänzliche Auflösen miteinschließt, oder ihre Form ändern, indem sie an Festigkeit verlieren.

Der von der Hülle aufgenommene Füllsand kann Bindemittel enthalten, die bei Temperaturen in Höhe der Metallschmelze zerfallen. Des weiteren ist vorstellbar, daß der Füllsand innerhalb der Hülle von einer Zwischenschutzschicht umgeben und vakuumverschlossen ist. Diese Zwischenschutzschicht ist vorteilhafterweise eine Folie, die sich bei den gegebenen Temperaturen auflöst.

Oberhalb des Füllsandes liegt eine Stützplatte auf. Mittels der Stützplatte können der Stab oder das Rohr den Füllsand weiter nach unten drücken.

Eine weitere Ausführungsform der Erfindung sieht vor, daß neben der Stopfenhülle als ersten Kammer zur Aufnahme von Füllstoff der Hohlraum des Schutzrohres als zweite Kammer genutzt wird. Diese zweite Kammer dient als Vorratskammer für Füllstoff. Die zweite Kammer wird insbesondere dann mit Füllstoff aufgefüllt, wenn der Durchmesser der Abstichöffnung aufgrund von Verschleißerscheinungen größer geworden ist.

Wenn es sich bei dem Einführmittel für den Stopfen bis zur Abstichöffnung um einen Stab handelt, befindet sich diese zweite Kammer zwischen dem axial durch das Schutzrohr führbaren Stab sowie der Innenmantelfläche des Schutzrohres. Die Menge des Füllstoffes in dieser zweiten Kammer ist abhängig vom Bedarf wählbar. Falls es sich bei dem Einführmittel um ein Rohr handelt, durchdringt dieses mit dem es umgebenden Schutzrohr die erste Kammer. Die zweite Kammer wird im Hohlraum des Einführrohres innerhalb und oberhalb der ersten Kammer gebildet. Bei beiden Ausführungsformen ist vorgesehen, daß der Boden der ersten Kammer mit einem Pfropfen, vorzugsweise aus Keramik, versehen ist. Zum Schutz des Füllstoffes beim Durchtritt durch die heiße Schmelze sind die Kammern sowie der Pfropfen mit der temperaturisolierenden Stopfenhülle umgeben. Dieser Pfropfen ist aufgrund einer Druckbeaufschlagung durch den Stab oder das Rohr bewegbar. Durch die Bewegung der Einführmittel wird der Pfropfen verschoben, die Umhüllung am Boden zerrissen, und Füllstoff tritt aus.

Das vorgeschlagene Verfahren und der Stopfen zeigen den Vorteil eines schlackenfreien Abstiches. Bei Anwendung des Verfahrens bereits im Elektroofen wird die sekundärmetallurgische Behandlung, insbesondere im Hinblick auf die aktuelle Forderung nach "Clean Steel", wesentlich vereinfacht. Der unkontrollierbare Aluminiumabbrand durch mitlaufende Schlacke wird unterbunden. Die Erfindung bewirkt eine Einsparung der Desoxidationsmittel, der Einspuldrähte wie CaSi sowie der synthetischen Schlacke. Ferner werden günstige Bedingungen für die Entschwefelung und die Entgasung geschaffen Die Gießeigenschaften werden verbessert.

Durch das erfindungsgemäße Verfahren ist es möglich, den Abstich bei einem genau bestimmten Soll-Abstichgewicht zu beenden. Über geeignete Systeme wird der Zeitpunkt zum Einführen des Stopfens in die Abstichöffnung beispielsweise in Abhängigkeit vom Gewicht des bereits abgestochenen Schmelze gesteuert. Des weiteren kann der Einführzeitpunkt mittels eines Badspiegelmeßsystems oder eines Schlakkenfrüherkennungssystems gesteuert werden.
Weitere Einzelheiten und Vorteile der Erfindung ergeben sich aus den Ansprüchen und der nachfolgenden Beschreibung. Hierbei zeigen:
- Figur 1: eine vergrößerte Darstellung des Stopfens des Abstichsystems beim Vorgang des Eintauchens in die Abstichöffnung eines Elektroofens;
- Figur 2: eine vergrößerte Darstellung des erfindungsgemäßem Stopfens bei vollständiger Aufnahme in der Abstichöffnung;
- Figur 3: eine vergrößerte Darstellung des erfindungsgemäßen Stopfens beim Vorgang der Temperatureinwirkung auf die Stopfenhülle;
- Figur 4: eine Darstellung des Abstiches in einem Elektroofen mit dem automatisch gesteuerten Abstichsystem;
- Figur 5: eine Darstellung des Abstichendes in einem Elektroofen mit dem automatisch gesteuerten Abstichsystem.
- Figur 6: eine vergrößerte Darstellung einer Ausführungsform des Stopfens nach dem Zweikammer-System in in eine Abstichöffnung eines metallurgischen Gefäßes eingeführten Position;
- Figur 7: eine vergrößerte Darstellung einer weiteren Ausführungsform des Stopfens nach dem Zweikammer-System in in eine Abstichöffnung eines metallurgischen Gefäßes eingeführten Position.

Figur 1 zeigt eine Teilvergrößerung des Stopfen 1 des Abstichsystems beim Eintauchvorgang in die Abstichöffnung 2 im Gefäßboden 3 eines Elektroofens 4. Mit 5 wird die Stahlschmelze, mit 6 die leichtere Schlacke bezeichnet.

Der Stopfen 1 umfaßt eine Hülle 7 sowie einen Kern 8 aus Füllsand, der von der Hülle 7 als Schutzmantel umgeben ist. Bei dieser Ausführungsform wird der Stopfen 1 mittels eines Metallstabs 9 in die Abstichöffnung 2 über ein Hubsystem 10 vom Innenraum des Gefäßes kommend eingeführt.

Der Metallstab 9 wirkt über eine Stützgitter 11 auf den Füllsand 8 ein. Ein Pfropfen 12 bildet den Abschluß des Füllsandkerns 8 zum Bodenbereich der Stopfenhülle. Der Durchmesser des Pfropfens entspricht zumindest annähernd dem Durchmesser der Abstichöffnung 2 an deren unteren Ende.

Zum zeitweisen Schutz des Metallstabs 9 ist dieser mit einem Schutzrohr 13 ummantelt. Dieses Rohr kann mit der Hülle 7 des Stopfens als Ganzes ausgebildet oder an diese angesetzt sein. Im ersten Fall bildet das Schutzrohr 13 in Kombination mit der Hülle 7 die Außenummantelung für den Metallstab 9 und den Füllsandkem 8. Das Schutzrohr 13 kann aus dem gleichen Material wie die Hülle des Stopfens sein. Erfindungsgemäß handelt es sich hierbei um ein Material, das dem Temperatureinfluß der Schmelze nur für eine bestimmte Zeit standhält. Bei der hier beschriebenen Form besteht die Hülle aus Pappe, die aufgrund der hohen Temperaturen verkokt.

Während des Eintauchschrittes des Stopfens 1 in die Abstichöffnung 2 mittels des Metallstabes 9 drückt dieser auf das Stützgitter 11, das dann weiter auf den Füllsandkern 8 einwirkt, der von dem Pfropfen 12 gestützt wird. Zusätzlich kann der Füllsand auch mittels einer Zwischenschutzfolie (nicht gezeigt) vakuumverschlossen sein, die sich bei den bestehenden Temperaturen auflöst. Des weiteren kann der Sand mit Bindemitteln, die bei hohen Temperaturen zerfallen, beispielsweise Kunstharz, gebunden sein.

Nach oder gleichzeitig mit dem Einführvorgang des Stopfens 1 mit hoher Geschwindigkeit in die Abstichöffnung 2 wird die Abstichöffnung 2 von der Außenseite des metallurgischen Gefäßes her verschlossen. Diesen verschlossenen Zustand zeigt Figur 2. Das Verschlußmittel ist eine Schließplatte 14. Es kann sich hierbei auch um jede andere Art von herkömmlichen Verschlußmitteln handeln. Nach dem Verschließvorgang wird der Metallstab 9 durch ein automatisches Lösen einer Klemmvorrichtung (nicht gezeigt) abgetrennt und durch das Innere des Gefäßes zurückgezogen.

in Figur 3 sind die sich durch den Temperatureinfluß ergebenden Einflüsse erkennbar. Die Stopfenhülle 7, bestehend aus Pappe, verkokt (15). Die Metallsäule aus verbleibender Schmelze und Schlacke drückt den fließfähigen Sand, der nicht mehr durch eine Hülle stabilisiert wird, nach unten und zur Seite. Hierdurch breitet sich der Sand in der Abstichöffnung abdichtend aus. Es ist ebenfalls ersichtlich, daß sich das Material des Schutzrohres 13 vollkommen aufgelöst hat. An der Kontaktzone zwischen dem Füllsand und dem flüssigen Metall bzw. der Schlacke kommt es zu einer Sinterreaktion. Diese Sinterschicht 16 bedeutet eine zusätzliche Abdichtungsschicht. Nach Ausbildung dieser Abdichtung kann der Ofen erneut mit Schrott für die nächste Charge befällt werden.

Die Figuren 4 und 5 zeigen eine Ausführungsform des erfindungsgemäßen Abstichsystems am Beispiel eines Elektroofens während eines Abstiches (Figur 4) sowie beim Abstichende (Figur 5). Es ist ein Ausschnitt eines Elektroofens 4 dargestellt. Zum Abstich des bei der Ausführungsform nicht kippbaren Ofens 4 wird die Schließplatte 14 unterhalb der Abstichöffnung 2 zurückgeschoben. Der sich in der Abstichöffnung 2 befindende Sand läuft aus, und die Stahlschmelze 5 wird in eine Pfanne 17 eingefüllt. Bei normaler Fahrweise wird der Elektroofen mit ausreichendem Sumpf gefahren, so daß beim Abstich eine ausreichende Badhöhe über der Abstichöffnung vorhanden ist und keine Wirbel entstehen, die ein unerwünschtes Mitlaufen der Schlacke bewirken könnten. Um zu verhindern, daß zum Ende des Abstichs der Badspiegel zu weit sinkt, ist der Ofen 4 mit einem im Verhältnis tiefer liegenden Erker versehen oder mit einem Abstichloch direkt im Herd oder mit großem Sumpf.

Das Gewicht der abgestochenen Schmelze wird mittels einer Wiegevorrichtung 18 gemessen. Bei der Wiegevorrichtung handelt es sich um Wiegezellen, die unterhalb der Pfanne 17 im Transportwagen 19 angeordnet sind. Das aktuelle Gewicht wird über Meßsignale von einem Meßsystem 20 erfaßt und in ein Datenverarbeitungssystem 21 eingespeist. Nach Erreichen des gewünschten Abstichgewichtes wird der Metallstab 9 des Abstichsystems über eine Hubvorrichtung 10, die mittels eines Stopfenkontrollsystems 22 gesteuert wird, vertikal durch das Innere des Gefäßes bewegt, um mit dem Stopfen 1 die Abstichöffnung 2 zu verschließen. Eine derartige Hubvorrichtung ist vorteilhafterweise den extremen Betriebsbedingungen angepaßt. Bei einer alternativen Ausführungsform eines kippbaren Ofens könnte diese Hubvorrichtung am Ofengefäß oder auf der Kippbühne angeordnet sein. Zusätzlich kann - beispielsweise bei Schwankungen in der Badhöhe - ein bekanntes Schlackenfrüherkennungssystem vorgesehen sein. Dieses ist an das Datenverarbeitungssystem 21 und das Stopfenkontrollsystem 22 angeschlossen. Auch wenn das gewünschte Stahlschmelzegewicht noch nicht erreicht ist, wird der Stopfen in die Abstichöffnung gefahren, sobald der Mitlauf von Schlacke festgestellt worden ist. Durch die schnelle Reaktion des erfindungsgemäßen Abstichsystems ist es möglich zu verhindern, daß Schlacke ausläuft.

Figur 6 zeigt eine erste Ausführungsform des Stopfens nach dem Zweikammer-System. Die mit den Figuren 1 bis 3 übereinstimmenden Bauteile sind mit entsprechenden Bezugsziffern versehen. Die Figuren 6 und 7 zeigen nicht den Ausgangszustand des Stopfens, sondern den Einführzustand in die Abstichöffnung. Im Ausgangszustand setzt sich der Stopfen aus einer mit Pappe umhüllten ersten Kammer und einer zweiten Kammer, die ebenfalls mit Pappe umhüllt ist, zusammen. Der Boden der ersten Kammer ist lösbar mit einem Pfropfen verschlossen, der sich innerhalb der Schutzumhüllung befindet.

Gemäß Figur 6 ist die erste Kammer mit 123, die zweite Kammer mit 124 bezeichnet. Die zweite Kammer erstreckt sich zwischen der Innenmantelfläche des an die Stopfenhülle 7 der ersten Kammer 123 angrenzenden Schutzrohres 113 und der Außenfläche des Metallstabes 109. Zum Entleeren des Kammersystems wird der Pfropfen 112 durch Druckbeaufschlagung des Stabes 109 vom Boden der ersten Kammer abgelöst und erfährt eine Anschubbewegung in Richtung Gefäßaußenseite. Hierbei zerreißt die bodenseitige Umhüllung (nicht mehr gezeigt), und Füllsand 125 tritt aus. Es ist auch denkbar, daß der Pfropfen durch Kontakt mit dem axial verfahrbaren Stab stetig verfahren wird. Der Durchmesser des Pfropfens ist bei dem Zwei-Kammersystem so bemessen, daß eine Führung innerhalb der sich verengenden Abstichöffnung möglich ist.

Nach der Ausführungsform der Figur 7 ist der Metallstab durch ein hohles Rohr 226 ersetzt. Das Schutzrohr 213 nimmt dieses Rohr 226 auf und durchdringt den die Oberseite der Kammer 223 bedeckenden Teil der Stopfenhülle 7 und somit die erste Kammer 223. Die zweite Kammer 224 wird in dem Hohlraum des Einführrohres 226 gebildet. Durch axiale Bewegung des Einführrohres 226 zum Schutzrohr 213 erfährt der Pfropfen 212 eine Stoßbewegung und zerreißt die bodenseitige Umhüllung (nicht mehr gezeigt). Füllsand 225 tritt aus. Falls der Pfropfen durch eine Kontaktbewegung verschoben wird, ist zum Auslaufen des Füllsandes aus der zweiten Kammer ein Zurückverfahren des Rohres 213 notwendig.

## Patentansprüche

1. Verfahren zum Abdichten einer Abstichöffnung in metallurgischen Gefäßen, wobei eine Stopfenhülle (7), die einen hitzebeständigen fließfähigen Stoff (8) aufnimmt, in die Abstichöffnung eingeführt wird, wobei der Stopfen (1) mittels eines Metallstabes (9; 109) oder eines Metallrohrs (226) in die Abstichöffnung eingeführt wird, und sich das Material der Stopfenhülle durch Temperatureinfluss der Metallschmelze derart ändert, dass sich der fließfähige Stoff in der Abstichöffnug abdichtend ausbreitet,
**gekennzeichnet durch**
Steuerung des Zeitpunktes zum Einführen der Stopfenhülle (7) mittels des Metallstabs (9; 109) oder des Metallrohrs (226) in die Abstichöffnung nach Hindurchführen **durch** das Schmelzenbad, wobei der Metallstab oder das Metallrohr von einem Schutzrohr (13) umgeben sind, das wie das Material der Stopfenhülle aus einem gegenüber der Metallschmelze nur kurzzeitig resistenten Material besteht,
wobei das kurzzeitig resistente Material ein temporär temperaturisolierender Stoff in Form von Pappe oder Holz ist,
Verschließen der Abstichöffnung (2) von der Außenseite des Gefäßes sowie Verkoken und Zerfall des Hüllenmaterials (7) des Stopfens in der Abstichöffnung und des Schutzrohrmateriafs.

2. Verfahren nach Anspruch 1,
**dadurch gekennzeichnet,**
**daß** der fließfähige Stoff (8) in Form von Füllsand nach Zerfall der Hülle an der Kontaktfläche mit der Metallschmelze eine die Abstichöffnung abdichtende Sinterschicht (16) ausbildet.

3. Verfahren nach Anspruch 1 oder 2,
**dadurch gekennzeichnet,**
**daß** der Zeitpunkt zum Einführen des Stopfens (1) in die Abstichöffnung abhängig vom Gewicht des bereits abgestochenen Schmelze gesteuert wird.

4. Verfahren nach Anspruch 1 oder 2,
**dadurch gekennzeichnet,**
**daß** der Zeitpunkt zum Einführen des Stopfens (1) in die Abstichöffnung mittels eines Schlackenerkennungssystems gesteuert wird.

5. Verfahren nach Anspruch 1 oder 2,
**dadurch gekennzeichnet,**
**daß** der Zeitpunkt zum Einführen des Stopfens (1) in die Abstichöffnung abhängig vom Badspiegel im Schmelzaggregat gesteuert wird.

6. Verfahren nach einem der Ansprüche 1, 3, 4 oder 5,
**dadurch gekennzeichnet,**
**daß** der Einführzeitpünkt automatisch oder halbautomatisch oder manuell gesteuert wird.

7. Abstichsystem zur Durchführung des Verfahrens nach einem der Ansprüche 1 bis 6 zum Abdichten einer Abstichöffnung in metallurgischen Gefäβen, wobei dieses einen Stopfen (1) aufweist, der eine in die Abstichöffnung passende Hülle (7) umfasst, wobei die Hülle einen hitzebeständigen fließfähigen Stoff (8) zum Abdichten der Abstichöffnung aufnimmt, wobei die Hülle (7) selbst aus einem gegenüber der Metallschmelze nur kurzzeitig hinsichtlich seiner Konsistenz und/oder Form resistenten Material besteht und
wobei der Stopfen (1) einen Metallstab (9, 109, 226) oder ein Metallrohr aufweist,
**dadurch gekennzeichnet,**
**dass** der Metallstab (9, 109) oder das Metallrohr (226) zum Hindurchführen des Stopfens (1) durch das Schmelzenbad in die Abstichöffnung dienen, wobei sie von einem Schutzrohr (13) umgeben sind, das ebenfalls aus einem gegenüber der Metallschmelze nur kurzzeitig resistenten Material besteht und
wobei das Hüllenmaterial (7) sowie das Schutzrohrmaterial ein temporär temperaturisolierender Stoff in Form von Pappe oder Holz ist, der in der Metallschmelze verkokt.

8. Abstichsystem nach Anspruch 7,
**dadurch gekennzeichnet,**
**daß** dieses automatisch steuerbare Mittel (9, 10) zum Einführen der Stopfenhülle (7) in die Abstichöffnung umfaßt.

9. Abstichsystem nach Anspruch 7,
**dadurch gekennzeichnet,**
**daß** der Stab (9) oder das Rohr (226) aus Gliedern bestehen, die es erlauben, sie mit Hilfe einer bogenförmigen Führung aus der Horizontalen in die Vertikale zu bewegen.

10. Abstichsystem nach einem der Ansprüche 7 bis 9,
**dadurch gekennzeichnet,**
**daß** der Stab (9) oder das Rohr (226) über Stützmittel (11) auf den fließfähigen Stoff (8) in Form von Füllsand einwirken.

11. Abstichsystem nach einem der Ansprüche 7 bis 9,
**dadurch gekennzeichnet,**
**daß** neben der Stopfenhülle (7) als erster Kammer (123, 223) zur Aufnahme des fließfähigen Stoffes (8) der Hohlraum des Schutzrohres (113, 213) als zweite Kammer (124, 224) zur Aufnahme des fließfähigen Stoffes (8) dient.

12. Abstichsystem nach der Ansprüch 11,
**dadurch gekennzeichnet,**
**daß** das Schutzrohr (113) an der Stopfenhülle (7) angeordnet ist und der Metallstab (109), beide Kammern durchdringend, axial zum Schutzrohr verfahrbar ist.

13. Abstichsystem nach der Ansprüch 12,
**dadurch gekennzeichnet,**
**daß** das Schutzrohr (213) die Stopfenhülle (7) durchdringt und das den zusätzlichen fließfähigen Stoff (8) aufnehmende Metallrohr (226) innerhalb des Schutzrohres (213) axial zu diesem verfahrbar ist.

14. Abstichsystem nach einem der Ansprüche 11, 12 oder 13,
**dadurch gekennzeichnet,**
**daß** ein Pfropfen (112, 212) bodenseitig die erste Kammer (123, 223) lösbar verschließt, und mittels Druckbeaufschlagung durch den Stab (109) oder das
Metallrohr (226) bewegbar ist zum Öffnen der Kammer(n) und zum Austritt des fließfähigen Stoffes (8).

15. Abstichsystem nach einem der Ansprüche 7 bis 14,
**dadurch gekennzeichnet,**
**daß** der fließfähige Stoff (8) Füllsand ist, der Bindemittel enthält, die bei Metallschmelzetemperaturen zerfallen oder daß der Füllsand innerhalb der Hülle von einer Zwischenschutzschicht umgeben und vakuumverschlossen ist

## Claims

1. A method for sealing a tap opening in metallurgic vessels, wherein a stopper covering (7) that accommodates a heat-resistant, free-flowing substance (8) is inserted into the tap opening, wherein the stopper (1) is inserted into the tap opening by means of a metal rod (9; 109) or a metal tube (226), and wherein the temperature of the molten bath changes the material of the stopper covering in such a way that the free-flowing substance spreads and seals the tap opening, **characterized by** the fact that the time at which the stopper covering (7) is inserted into the tap opening by means of the metal rod (9; 109) or the metal tube (226) after having been guided through the molten bath is controlled, wherein the metal rod or the metal tube is surrounded by a protective tube (13) that, analogous to the material of the stopper covering, consists of a material that is only briefly resistant to the molten bath, and wherein the briefly resistant material consists of a substance in the form of cardboard or wood which provides a temporary temperature insulation, and by the fact that the tap opening (2) is closed from the outside of the vessel, wherein the covering material (7) of the stopper cokes and disintegrates in the tap opening, and wherein the material of the protective tube also cokes and disintegrates.

2. The method according to Claim 1, **characterized by** the fact that the free-flowing substance (8) in the form of filler sand forms a sintered layer (16) that seals the tap opening after the covering disintegrates on the contact surface with the molten bath.

3. The method according to Claim 1 or 2, **characterized by** the fact that the time at which the stopper (1) is inserted into the tap opening is controlled in dependence on the weight of the already tapped molten bath.

4. The method according to Claim 1 or 2, **characterized by** the fact that the time at which the stopper (1) is inserted into the tap opening is controlled by means of a slag detection system.

5. The method according to Claim 1 or 2, **characterized by** the fact that the time at which the stopper (1) is inserted into the tap opening is controlled in dependence on the bath level in the smelting unit.

6. The method according to one of Claims 1, 3, 4 or 5, **characterized by** the fact that the insertion time is controlled automatically or semiautomatically or manually.

7. A tapping system for carrying out the method according to one of Claims 1 - 6 for sealing a tap opening in metallurgic vessels, wherein said system contains a stopper (1) with a covering (7) that fits into the tap opening and accommodates a heat-resistant, free-flowing substance (8) for sealing the tap opening, wherein the covering (7) consists of a material that is only briefly resistant to the molten bath with respect to its consistency and/or shape, and wherein the stopper (1) contains a metal rod (9, 109, 226) or a metal tube, **characterized by** the fact that the metal rod (9, 109) or the metal tube (226) serve for guiding the stopper (1) into the tap opening through the molten bath, wherein the metal rod or the metal tube is surrounded by a protective tube (13) of a material that is only briefly resistant to the molten bath, and wherein the material of the covering (7), as well as the material of the protective tube, consist of a substance in the form of cardboard or wood which provides a temporary temperature insulation and cokes in the molten bath.

8. The tapping system according to Claim 7, **characterized by** the fact that said system comprises automatically controllable means (9, 10) for inserting the stopper covering (7) into the tap opening.

9. The tapping system according to Claim 7, **characterized by** the fact that the rod (9) or the tube (226) consists of links that make it possible to move the rod or tube from the horizontal position into the vertical position with the aid of an arc-shaped guide.

10. The tapping system according to one of Claims 7 - 9, **characterized by** the fact that support means (11) of the rod (9) or the tube (226) act upon the free-flowing substance (8) in the form of filler sand.

11. The tapping system according to one of Claims 7 - 9, **characterized by** the fact that the stopper covering (7) serves as a first chamber (123, 223) for accommodating the free-flowing substance (8), and by the fact that the hollow space of the protective tube (113, 213) additionally serves as a second chamber (124, 224) for accommodating the free-flowing substance (8).

12. The tapping system according to Claim 11, **characterized by** the fact that the protective tube (113) is arranged on the stopper covering (7), and by the fact that the metal rod (109) can be axially displaced relative to the protective tube such that it penetrates both chambers.

13. The tapping system according to Claim 12, **characterized by** the fact that the protective tube (213) penetrates the stopper covering (7), and by the fact that the metal tube (226) that accommodates the additional free-flowing substance (8) can be displaced within the protective tube (213), namely axially thereto.

14. The tapping system according to one of Claims 11, 12 or 13, **characterized by** the fact that a removable plug (112, 212) seals the bottom of the first chamber (123, 223), and by the fact that pressure can be exerted upon the plug by means of the rod (109) or the metal tube (226), wherein said pressure causes the plug to move such that the chamber(s) is/are opened and the free-flowing substance (8) is released.

15. The tapping system according to one of Claims 7 - 14, **characterized by** the fact that the free-flowing substance (8) consists of filler sand with binders that disintegrate at metal-smelting temperatures, or by the fact that the filler sand is surrounded by an intermediate protective layer within the covering and vacuum-sealed.

## Revendications

1. Procédé pour rendre étanche une ouverture de coulée dans des récipients métallurgiques, une gaine-bouchon (7), qui reçoit une matière fluide résistant à la chaleur (8), étant introduite dans l'ouverture de coulée, le bouchon (1) étant introduit au moyen d'une barre métallique (9 ; 109) ou d'un tube métallique (226) dans l'ouverture de coulée, et la matière de la gaine-bouchon se modifiant du fait de l'influence en température de la coulée métallique de manière à ce que la matière fluide se répande dans l'ouverture de coulée en la rendant étanche, **caractérisé par** la définition du moment de l'introduction de la gaine-bouchon (7) au moyen de la barre métallique (9; 109) ou du tube métallique (226) dans l'ouverture de coulée après avoir traversé le bain de coulée, la barre métallique ou le tube métallique étant entourés par un tube protecteur (13) qui est composé comme la matière de la gaine-bouchon d'une matière ne résistant que brièvement face à la coulée métallique, la matière résistant brièvement étant une matière isolant temporairement de la température se présentant sous forme de carton ou de bois, la fermeture de l'ouverture de coulée (2) à partir du côté extérieur du récipient ainsi que la cokéfaction et la désintégration de la matière de la gaine (7) du bouchon dans l'ouverture de coulée et de la matière du tube protecteur.

2. Procédé selon la revendication 1, **caractérisé en ce que** la matière fluide (8) se présentant sous forme de sable de remplissage forme une couche de concrétions (16) rendant étanche l'ouverture de coulée après désintégration de la gaine sur la surface de contact avec la coulée métallique.

3. Procédé selon la revendication 1 ou 2, **caractérisé en ce que** le moment de l'introduction du bouchon (1) dans l'ouverture de coulée est défini en fonction du poids de la coulée déjà émise.

4. Procédé selon la revendication 1 ou 2, **caractérisé en ce que** le moment de l'introduction du bouchon (1) dans l'ouverture de coulée est défini au moyen d'un système de reconnaissance de scories.

5. Procédé selon la revendication 1 ou 2, **caractérisé en ce que** le moment de l'introduction du bouchon (1) dans l'ouverture de coulée est défini en fonction du niveau du bain dans l'agrégat de coulée.

6. Procédé selon une des revendications 1, 3, 4 ou 5, **caractérisé en ce que** le moment de l'introduction est défini automatiquement ou semi-automatiquement ou manuellement.

7. Système de coulée pour la réalisation du procédé selon une des revendications 1 à 6 pour rendre étanche une ouverture de coulée dans des récipients métallurgiques, ce système présentant un bouchon (1) qui englobe une gaine (7) s'adaptant à l'ouverture de coulée, la gaine recevant une matière fluide résistant à la chaleur (8) pour rendre étanche l'ouverture de coulée, la gaine (7) consistant elle-même en une matière ne résistant que brièvement face à la coulée métallique au niveau de sa consistance et/ou forme et le bouchon (1) présentant une barre métallique (9, 109, 226) ou un tube métallique, **caractérisé en ce que la** barre métallique (9, 109) ou le tube métallique (226) servent à l'introduction du bouchon (1) à travers le bain de coulée dans l'ouverture de coulée, tout en étant entourés d'un tube protecteur (13), qui consiste également en une matière ne résistant que brièvement face à la coulée métallique et la matière de la gaine (7), de même que la matière du tube protecteur étant une matière isolant temporairement de la température se présentant sous forme de carton ou de bois, qui se cokéfie dans la coulée métallique.

8. Système de coulée selon la revendication 7, **caractérisé en ce que** celui-ci comporte des moyens pouvant être commandés automatiquement (9, 10) pour l'introduction de la gaine-bouchon (7) dans l'ouverture de coulée.

9. Système de coulée selon la revendication 7, **caractérisé en ce que la** barre (9) ou le tube (226) consistent en éléments qui permettent de les déplacer de l'horizontale à la verticale à l'aide d'un guide de forme arquée.

10. Système de coulée selon une des revendications 7 à 9, **caractérisé en ce que** la barre (9) ou le tube (226) agissent par l'intermédiaire de moyens de soutien (11) sur la matière fluide (8) se présentant sous la forme de sable de remplissage.

11. Système de coulée selon une des revendications 7 à 9, **caractérisé en ce que** outre la gaine-bouchon (7) représentant la première cellule (123, 223) de réception de la matière fluide (8), la cavité du tube protecteur (113, 213) sert de deuxième cellule (124, 224) de réception de la matière fluide (8).

12. Système de coulée selon la revendication 11, **caractérisé en ce que** le tube protecteur (113) est disposé sur la gaine-bouchon (7) et que la barre métallique (109) traversant les deux cellules est mobile dans le sens axial par rapport au tuyau protecteur.

13. Système de coulée selon la revendication 12, **caractérisé en ce que** le tube protecteur (213) traverse la gaine-bouchon (7) et que le tube métallique (226) recevant la matière fluide supplémentaire (8) est mobile à l'intérieur du tube protecteur (213) dans le sens axial par rapport à ce dernier.

14. Système de coulée selon une des revendications 11, 12 ou 13, **caractérisé en ce que** un tampon (112, 212) ferme de manière amovible la première cellule (123, 223) du côté du fond, et peut être déplacé au moyen d'une sollicitation par pression de la part de la barre (109) ou du tube métallique (226) pour ouvrir la(les) cellule(s) et pour faire sortir la matière fluide (8).

15. Système de coulée selon une des revendications 7 à 14, **caractérisé en ce que** la matière fluide (8) est du sable de remplissage qui contient des agglomérants qui se désintègrent à la température de la coulée métallique ou que le sable de remplissage à l'intérieur de la gaine est entouré d'une couche protectrice intermédiaire et est enfermé sous vide.
